# FASCICULE DE BREVET EUROPEEN

(11) **EP 2 834 490 B1**
(45) Date de publication et mention de la délivrance du brevet: **03.05.2017**
(21) Numéro de dépôt: 13715353.2
(22) Date de dépôt: 20.03.2013
(51) Int. Cl.: F01P 7/16

(54) **ESTIMATION DE L'ETAT THERMIQUE D'UN MOTEUR**
SCHÄTZUNG DES WÄRMEZUSTANDES EINES MOTORS
ESTIMATING THE THERMAL CONDITION OF AN ENGINE

(30) Priorité: 04.04.2012 FR 1253063
(43) Date de publication de la demande: 11.02.2015
(73) Titulaire: Peugeot Citroën Automobiles SA, 78140 Vélizy Villacoublay (FR)
(72) Inventeur: ZAMPARUTTI, David, F-92400 Courbevoie (FR); MADANI, Tarek, F-92370 Chaville (FR); ROLLAND, Xavier, F-92370 Chaville (FR)
(86) Numéro de dépôt international: PCT/FR2013/050594
(87) Numéro de publication internationale: WO 2013/150207

(56) Documents cités:
- WO-A1-2012/025178
- DE-A1-102009 056 783
- FR-A1- 2 796 987
- US-A1- 2002 111 734
- US-A1- 2007 175 415
- US-B1- 6 321 695

## Description

### DOMAINE TECHNIQUE

La présente invention concerne, d'une manière générale, la surveillance en température des moteurs de véhicules automobiles, et plus particulièrement, un circuit de refroidissement pour un moteur à combustion, ainsi qu'un procédé de commande d'un tel circuit de refroidissement.

### ETAT DE LA TECHNIQUE ANTERIEURE

Dans un moteur de véhicule automobile, les combustions répétées conduisent à un échauffement qui se diffuse à l'ensemble des pièces du moteur. Pour éviter la détérioration du moteur et le maintenir à une température adaptée lui permettant d'avoir un rendement optimal, le moteur est pourvu d'un circuit de refroidissement, lui-même équipé d'un dispositif de régulation pour maintenir les conditions thermiques de ce rendement optimal. La demande de brevet français publiée sous le n° 2 796 987 décrit un tel dispositif de régulation du refroidissement d'un moteur thermique de véhicule automobile.

La régulation du refroidissement n'est cependant possible qu'en connaissant et maîtrisant l'état thermique du moteur. Cela peut être obtenu en mesurant la température du fluide de refroidissement lorsqu'il circule dans le circuit, qui est l'information la plus représentative de cet état thermique, mais cette mesure de température n'est pertinente que si le fluide de refroidissement circule suffisamment dans le moteur. Dans un état de démarrage du moteur, lorsque celui-ci est froid, ou déjà partiellement refroidi même après un temps d'arrêt peu prolongé, le rendement du moteur est plus faible en raison de sa température trop basse. Dans ce cas, il est prévu de ne pas établir tout de suite la circulation du fluide de refroidissement dans le circuit de refroidissement, ou de limiter très fortement son débit, pour accélérer la montée en température du moteur (cette situation n'étant que temporaire, puisque des moyens sont alors prévus pour rétablir la circulation du fluide de refroidissement lorsque le moteur a sensiblement atteint sa température optimale de fonctionnement).

Comme le fluide de refroidissement ne circule plus ou pratiquement plus dans cet état de démarrage, sa température, en fait, ne constitue plus qu'une indication locale au voisinage du capteur de température ayant permis de la mesurer et ne peut plus représenter de manière fiable la température moyenne du moteur. Cette perte d'information pénalise le fonctionnement du dispositif de régulation du refroidissement, ainsi d'ailleurs que toutes les fonctions qui, à bord du véhicule, sont consommatrices de la température du moteur.Le document DE102009056783 A1 divulgue un circuit de refroidissement mettant en oeuvre un modèle thermodynamique pour calculer une température de fluide de refroidissement. Comme ce modèle est basé sur le fait que la pompe de circulation fonctionne en continu, la valeur obtenue en sortie de modèle est fortement différente de la valeur mesurée quand la pompe de circulation ne fonctionne pas.

### EXPOSE DE L'INVENTION

Il existe de ce fait un besoin pour une solution permettant de disposer à nouveau d'une information de température du fluide de refroidissement qui soit fiable, même en l'absence de circulation du fluide de refroidissement.

L'invention concerne à cet effet un circuit de refroidissement pour un moteur à combustion selon la revendication 1, comprenant un dispositif de commande apte à maintenir temporairement le circuit de refroidissement dans un état non actif à la suite d'un démarrage du moteur à combustion et à empêcher ainsi temporairement une circulation d'un fluide de refroidissement dans le circuit de refroidissement, ce dispositif de commande étant caractérisé en ce qu'il comprend un module d'estimation itérative de températures, apte à délivrer sur (N + 1) voies de sortie d'une part N valeurs estimées des températures respectives d'une pluralité de noeuds thermiques considérés comme des emplacements du moteur essentiels pour la surveillance de l'état thermique dudit moteur et d'autre part une (N + 1)-ième valeur qui est une valeur estimée de la température du fluide de refroidissement, N représentant un nombre entier, un module de présentation de données d'entrée, apte à fournir au module d'estimation itérative de températures une première série de M signaux d'entrée, respectivement associés à M paramètres de fonctionnement du moteur, et une deuxième série de (N + 1) signaux d'entrée, constitués par les (N + 1) précédentes valeurs estimées disponibles, présentes en sortie dudit module d'estimation itérative de températures, M représentant un nombre entier, un module de comparaison, apte à fournir un signal de différence entre la valeur estimée de la température du fluide de refroidissement et une valeur mesurée de ladite température, et un premier étage de correction, apte à effectuer sur les (N + 1) voies de sortie du module d'estimation itérative de températures une correction sur la base du signal de différence résultant de ladite comparaison.

La solution avantageuse ainsi proposée consiste à modéliser les échanges thermiques dans le moteur par un système à plusieurs noeuds thermiques caractérisant chacun une température d'un élément physique solide ou liquide du moteur, puis à effectuer de manière itérative des estimations de ces températures et des corrections des températures estimées. L'un des noeuds thermiques correspond au capteur de la température du fluide de refroidissement, et les corrections effectuées au cours des itérations successives sont basées sur l'écart entre la température estimée du fluide de refroidissement et la mesure fournie par ce capteur. La robustesse du processus est liée au fait que cet écart, étant nul en régime optimal de fonctionnement du moteur, peut être utilisé de manière fiable comme base pour la correction progressive des températures estimées, jusqu'à la fin de la période de démarrage.

Selon un mode de réalisation préférentiel de l'invention, le module d'estimation itérative de températures comprend la mise en oeuvre d'une modélisation des échanges thermiques se produisant entre les N noeuds thermiques considérés dans le moteur.

Dans une réalisation particulière du module de présentation de données d'entrée, celui-ci comprend un module d'initialisation, prévu pour fournir au module d'estimation itérative de températures ladite première série de M signaux d'entrée, et un module de retardement, prévu pour fournir audit module d'estimation itérative de températures ladite deuxième série de (N + 1) signaux d'entrée.

Dans un premier mode de réalisation du circuit de refroidissement selon l'invention, un seul étage de correction est prévu, et celui-ci comprend alors d'une part un module d'ajustement, ledit ajustement étant obtenu par application d'une fonction au signal de différence disponible en sortie du module de comparaison et ladite fonction étant une fonction linéaire, telle qu'une multiplication par une valeur de gain, ou une fonction non linéaire, telle qu'une correspondance à partir d'un tableau ou d'une cartographie, et d'autre part un module de correction, ladite correction étant respectivement effectuée dans chacune des (N + 1) voies de sortie du module d'estimation itérative de températures à partir de (N + 1) signaux de sortie dudit module d'ajustement.

Dans une variante perfectionnée du circuit de refroidissement, le dispositif de commande dudit circuit comprend un deuxième étage de correction, apte à effectuer sur les M signaux d'entrée des M voies d'entrée du module d'estimation itérative de températures une deuxième correction sur la base du résultat de ladite comparaison.

Selon une réalisation avantageuse de ce deuxième étage de correction, celui-ci comprend successivement un module de calcul de l'intégrale du signal de différence délivré par le module de comparaison, un module d'écrêtage du signal de sortie dudit module de calcul d'intégrale, un module d'ajustement, ledit ajustement étant obtenu par application d'une fonction au signal de sortie dudit module d'écrêtage et ladite fonction étant une fonction linéaire, telle qu'une multiplication par une valeur de gain, ou une fonction non linéaire, telle qu'une correspondance à partir d'un tableau ou d'une cartographie, et un module de correction, ladite correction étant respectivement effectuée dans chacune des M voies d'entrée du module d'estimation itérative de températures à partir de M signaux de sortie dudit module d'ajustement.

L'invention a également pour objet un procédé de commande d'un circuit de refroidissement pour un moteur à combustion selon la revendication 5, dans lequel le circuit de refroidissement est maintenu temporairement dans un état non actif à la suite d'un démarrage du moteur à combustion en empêchant ainsi temporairement une circulation d'un fluide de refroidissement dans le circuit de refroidissement, ce procédé étant caractérisé en ce qu'il comprend une étape d'estimation itérative de températures, prévue pour effectuer une estimation itérative de la valeur de la température du fluide de refroidissement et des estimations itératives des valeurs de température en une pluralité N de noeuds thermiques considérés comme des emplacements du moteur essentiels pour la surveillance de l'état thermique dudit moteur, une étape de présentation de données d'entrée, prévue pour présenter à l'étape d'estimation itérative de températures d'une part une première série de M signaux d'entrée, respectivement associés à M paramètres de fonctionnement du moteur, et d'autre part une deuxième série de (N + 1) signaux d'entrée, constitués par les (N + 1) dernières valeurs estimées disponibles après la précédente étape d'estimation itérative de températures, une étape de comparaison, dans laquelle un signal de différence entre la valeur estimée de la température du fluide de refroidissement et une valeur mesurée de ladite température est fourni, et une première étape de correction des (N + 1) estimations de sortie, dans laquelle une première correction est effectuée sur les (N + 1) signaux de sortie disponibles après l'étape d'estimation itérative de températures, sur la base du résultat de ladite comparaison.

Dans une variante de mise en oeuvre de ce procédé, il comprend en outre une deuxième étape de correction des M signaux d'entrée, dans laquelle une deuxième correction est effectuée sur les M signaux d'entrée avant l'étape d'estimation itérative de températures, sur la base du résultat de ladite comparaison.

L'invention concerne aussi un programme d'ordinateur comprenant un jeu d'instructions de code de programme enregistré sur un support lisible par un ordinateur, pour mettre en oeuvre les étapes de ce procédé d'estimation de températures lorsque ledit programme fonctionne sur un ordinateur.

Cette invention est applicable à tout véhicule automobile équipé d'un moteur à combustion et qui comprend, à son bord, un circuit de refroidissement de moteur à combustion conforme aux caractéristiques définies ci-dessus.

Une description détaillée en référence à des dessins illustre maintenant l'invention qui vient d'être brièvement exposée.

### DESCRIPTION SOMMAIRE DES DESSINS

- La figure 1 illustre de façon très simplifiée un moteur à combustion et les principaux éléments de son circuit de refroidissement.
- La figure 2 illustre un exemple de réalisation d'un dispositif de commande de circuit de refroidissement selon la présente invention.

### DESCRIPTION DETAILLEE

La figure 1 montre de façon très schématique un circuit de refroidissement 11 d'un moteur à combustion 100. Le circuit de refroidissement 11 comprend des conduits 12 dans lesquels peut circuler un fluide de refroidissement (en général, de l'eau additionnée d'un antigel). Les conduits d'une part pénètrent dans le moteur 100, pour que le fluide, en circulant, puisse le refroidir, et d'autre part alimentent un radiateur 13, pour que le fluide de refroidissement puisse lui-même être refroidi par transfert de la chaleur qu'il a accumulée vers l'extérieur du véhicule. Un capteur non représenté, placé dans le moteur sur le parcours du fluide de refroidissement, fournit une mesure de la température de ce fluide.

Le circuit de refroidissement 11 comprend également une pompe 14, destinée, selon le réglage qui lui est imposé, à faire varier le débit de circulation du fluide de refroidissement dans le circuit de refroidissement (en fonction de données d'entrée, notées ID, telles que la charge du moteur, la quantité de carburant injectée, le débit d'air, etc.). Ces données d'entrée ID sont reçues par un dispositif de commande 15. Les fonctions exécutées par ce dispositif de commande peuvent être mises en oeuvre par des circuits câblés correspondants, mais, dans le mode de réalisation décrit ci-dessous, ce dispositif est de préférence un calculateur, incorporant un processeur ou un micro-processeur, qui comprend un ou des logiciels assurant l'exécution de séries d'instructions. Ce dispositif de commande est, notamment, apte à déterminer à intervalles réguliers le débit optimal de la pompe qui, en fonction des valeurs de paramètres reçues, permet le refroidissement du moteur et son maintien dans l'état thermique correspondant à son fonctionnement optimal.

Ce régime de régulation optimal est celui obtenu lorsque la période de démarrage du moteur est terminée, et cette situation ne sera pas davantage décrite. Au démarrage du moteur, par contre, le fonctionnement du dispositif de commande est différent. Lors d'une mise sous tension pour un démarrage du moteur du véhicule, le dispositif de commande 15 impose que le circuit de refroidissement soit temporairement maintenu inactif. Dans le mode de réalisation décrit, où le dispositif de commande 15 est un calculateur incorporant un ou des logiciels de commande, ce résultat est obtenu à l'aide d'une instruction spécifique présente en mémoire dans le calculateur et activée lors de la détection de la mise sous tension pour le démarrage. La durée d'inactivité du circuit de refroidissement, liée, on l'a vu, au temps d'échauffement nécessaire des pièces du moteur, est plus ou moins longue selon la durée de l'arrêt qui a précédé le démarrage, ce qui signifie que le dispositif de commande 15 est en mesure d'ajuster les conditions initiales en fonction d'un historique (conservé en mémoire) des conditions qui ont précédé ce démarrage.

La figure 2 illustre un premier exemple de réalisation d'un dispositif de commande de circuit de refroidissement selon la présente invention. On précise ici que, par dispositif de commande, on doit entendre, dans le cadre de l'invention décrite, l'ensemble des fonctions qui sont utiles pour la mise en oeuvre de l'invention, mais cela n'exclut pas que le dispositif de commande puisse aussi comprendre, sous forme matérielle ou sous forme logicielle, d'autres sous-ensembles appelés à commander, contrôler ou gérer, dans le véhicule automobile, d'autres fonctions n'ayant pas de rapport direct avec la mise en oeuvre de l'invention. Ces sous-ensembles et ces autres fonctions ne sont alors pas mentionnés dans la présente description, quoique présents dans le dispositif de commande.

Le dispositif de commande représenté sur la figure 2 comprend tout d'abord un module 20 d'estimation itérative de températures, ayant pour objectif d'effectuer des estimations de températures en un certain nombre d'emplacements du moteur considérés comme des points essentiels pour la surveillance de l'état thermique du moteur. Cet objectif est atteint au moyen d'une modélisation thermique du moteur, destinée à exprimer les échanges thermiques dans le moteur et comprenant à cet effet les différentes températures auxdits emplacements comme variables du processus de modélisation.

Plus précisément, la modélisation est réalisée de la façon suivante. Un certain nombre N d'emplacements considérés comme essentiels dans le moteur sont sélectionnés. Ces emplacements d'intérêt particulier, appelés des noeuds de température, correspondent dans l'exemple de réalisation décrit à des éléments physiques solides (par exemple, une culasse, un piston, un carter, etc.) ou liquides (par exemple, huile, eau, air, etc.), non représentés. Au démarrage du moteur, les températures de ces noeuds sont initialisées à la valeur de la température ambiante extérieure, si le moteur était à l'arrêt depuis longtemps et donc complètement refroidi, ou à des températures supérieures qui avaient été mémorisées lors du dernier arrêt, en cas d'arrêt peu prolongé n'ayant pas permis au moteur de se refroidir complètement.

Le module 20 d'estimation itérative de températures reçoit un certain nombre d'entrées réparties comme suit. Le dispositif de commande 15 comprend un module d'initialisation 21 fournissant au module 20 une première série de M signaux d'entrée, qui sont des valeurs de M paramètres de fonctionnement du moteur nécessaires pour réaliser la modélisation thermique du moteur. Ces signaux d'entrée, fournis sur des voies d'entrée en parallèle, sont notés Entrée_1, ..., ...,Entrée_M, avec l'indice i de l'entrée concernée variant de 1 à M. Ils correspondent notamment à la vitesse du véhicule, au régime du moteur, au couple moteur, à la quantité de carburant, au flux thermique, à la température extérieure, à la vitesse du ventilateur, au mode de combustion, etc.

Le module 20 reçoit d'autre part une deuxième série de signaux d'entrée, qui comprend les valeurs initiales (au démarrage, lors de la première itération), ou bien les valeurs précédemment estimées (lors des itérations suivantes) des températures en chacun des noeuds de température définis plus haut, et rebouclés vers l'entrée du module 20. Ces signaux d'entrée, en nombre N, sont notés T°_1(t-1), ..., ..., T°_N(t-1) avant que l'estimation itérative de températures ait eu lieu. Les N valeurs des températures des noeuds après que l'estimation itérative de températures a eu lieu sont notées T°_1(t), ..., ..., T°_N(t). L'indice j de l'entrée concernée varie de 1 à N, et t désigne les instants successifs d'estimation à partir de l'instant initial.

Le module 20 reçoit enfin une entrée supplémentaire T°_capteur(t-1) qui est incluse dans ladite deuxième série de signaux d'entrée et consiste en la valeur initiale (au démarrage, lors de la première itération) ou la valeur précédemment estimée (lors des itérations suivantes) de la température du fluide de refroidissement, compte tenu du fonctionnement de ce module 20, qui est maintenant décrit.

Dans le module 20 d'estimation itérative de températures, les noeuds sont modélisés, par application des lois de la thermodynamique, sous la forme d'une représentation mathématique constituée par une équation d'état. Cette équation prend en compte d'une part, pour chaque noeud, l'interaction avec l'environnement du moteur, en faisant intervenir les M signaux d'entrée, M étant un nombre entier, constituant les entrées principales du modèle (les M valeurs de paramètres fournies par le module d'initialisation 21) et d'autre part, pour tenir compte de l'évolution du bilan thermique, les (N + 1) valeurs initiales ou estimées, correspondant respectivement aux N valeurs de température initiales ou estimées pour les N noeuds et complétées par la valeur de température initiale ou estimée pour le fluide de refroidissement.

La résolution d'une telle équation, qui comprend (M + N + 1) variables, est, mathématiquement, relativement complexe, mais elle peut être simplifiée en étant ramenée à celle d'une équation différentielle d'ordre 1. Cette résolution fait appel aux différents coefficients d'échange thermique entre les éléments physiques du moteur, qui ont été préalablement déterminés par des essais et mémorisés, par exemple sous forme de tables ou de cartographies. Si les (M + N + 1) entrées à l'instant initial sont les M signaux d'entrée Entrée_1 à Entrée_M et les (N + 1) valeurs T°_1(0), ..., ..., T°_N(0) et T°capteur(0), la modélisation à l'instant suivant conduit donc à des valeurs mises à jour (délivrées respectivement sur (N+1) voies de sortie du module 20) qui sont notées respectivement T°_1(1), ..., ..., T°_N(1) et T°_capteur(1), et ainsi de suite. Pour les itérations suivantes, on obtient en effet, de façon similaire, à partir des M signaux d'entrée présents sur les M voies d'entrée et des (N + 1) valeurs de températures disponibles à l'instant (t-1) à la fin de l'itération précédente, (N + 1) nouvelles valeurs à l'instant t suivant, sur les (N + 1) voies de sortie.

Toutefois, on l'a vu ci-dessus, en période de démarrage, la température du fluide de refroidissement n'est pas représentative de l'état thermique du moteur. Cette température du fluide de refroidissement constitue donc, d'une part, une base incorrecte pour surveiller cet état thermique. D'autre part, lorsqu'on met en oeuvre la modélisation décrite pour effectuer le bilan thermique du moteur, des anomalies pourraient apparaître, par exemple des dérives relatives aux paramètres pris en compte, ou bien des initialisations défectueuses, dues à une mauvaise initialisation de mémoires. Pour remédier à ces inconvénients, il est prévu, conformément à l'invention, d'utiliser l'écart constaté entre la température du fluide de refroidissement estimée par le module 20 d'estimation itérative de températures et sa température réelle mesurée pour mettre en place une stratégie de correction, basée sur la valeur de cet écart : en effet, en régime optimal de fonctionnement du moteur, cet écart serait nul, il est donc envisageable, en période de démarrage, d'utiliser la valeur de cet écart comme élément de correction dans le processus itératif.

Un capteur de température 22 fournit la température mesurée du fluide de refroidissement, notée T°_mesure. Un module de comparaison 23, ici un soustracteur, compare cette valeur T°_mesure fournie par le capteur 22 et la valeur correspondante T°_capteur(t) estimée par le module 20 d'estimation itérative de températures. Le signal d'écart Diff(t) ainsi obtenu est envoyé vers un étage de correction situé dans une voie dite d'action proportionnelle. Cet étage de correction comprend un module d'ajustement 24 et un module de correction 25. Le module d'ajustement 24 est destiné à élaborer les corrections nécessaires pour assurer la convergence progressive des températures estimées par le module 20 vers des températures proches des températures réelles aux différents noeuds du moteur. Le module 24 comprend à cet effet (N+1) unités de calcul 24_(1), ..., 24_(j), ..., 24_(N+1) en parallèle, représentant une fonction linéaire (action d'un gain constant, par exemple) ou une fonction non linéaire (utilisation de cartographies, par exemple). Le module de correction 25, prévu en sortie du module d'ajustement 24, permet alors d'appliquer une correction dite proportionnelle aux (N + 1) températures de sortie du module 20. Le module de correction 25 comprend à cet effet (N + 1) additionneurs 25_(1) à 25_(N+1) disposés respectivement dans les voies de sortie du module 20.

Les températures estimées par le module 20 d'estimation itérative de températures et corrigées par l'action du module de correction 25 sont transférées vers l'entrée du module 20 par l'intermédiaire d'un module de retardement 26. Le module de retardement 26 et le module d'initialisation 21 constituent, considérés ensemble, un module de présentation de données d'entrée. Les (N + 1) retards introduits en parallèle dans chacune des voies de sortie du module 20 permettent de délivrer, de façon synchronisée avec les M signaux d'entrée présentés, les températures des (N + 1) noeuds à l'instant qui précède celui pour lequel le module 20 va fournir de nouvelles valeurs estimées. Ces nouvelles estimations vont, à leur tour, être transférées, après une nouvelle traversée du module de retardement 26, en entrée du module 20 pour (N+1) nouvelles étapes d'estimation des températures T°_1(t+1), ...., ..., T°_N(t+1), T°_capteur(t+1) à l'instant suivant, et ainsi de suite.

Le fonctionnement se poursuit de la manière qui vient d'être décrite, par itérations successives, jusqu'à ce que l'écart entre la température du fluide de refroidissement mesurée par le capteur 22 et la température estimée T°_capteur(t) estimée présente à l'entrée du module de retardement 26 soit inférieur à un seuil déterminé, préalablement fixé. Lorsqu'un tel seuil est atteint, la température du fluide de refroidissement telle qu'estimée par le module 20 est pratiquement égale à la température mesurée et peut à nouveau être considérée comme représentative de l'état thermique du moteur. Le dispositif de commande 15, qui avait temporairement maintenu le circuit de refroidissement dans un état non actif, met fin à cette inactivité et autorise l'établissement de la circulation du fluide de refroidissement, ce qui, en même temps, marque la fin de la période de démarrage et des opérations d'estimation itérative et de correction effectuées pendant cette période.

L'exemple de réalisation du dispositif de commande de circuit de refroidissement qui vient d'être décrit en référence à la figure 2 est une mise en oeuvre d'un procédé qui, conformément au principe de l'invention, comprend les étapes suivantes. Le moteur à combustion d'un véhicule automobile étant en phase de démarrage, le procédé de commande du moteur consiste d'abord à imposer le maintien temporaire (c'est-à-dire seulement pendant toute la période de démarrage) du circuit de refroidissement dans un état non actif en empêchant la circulation du fluide de refroidissement dans ce circuit.

Pendant cette période de démarrage, le procédé de commande prévoit la réalisation des étapes suivantes. Une première étape est tout d'abord prévue pour effectuer une estimation itérative de températures en une pluralité d'emplacements du moteur (par exemple, au nombre de N) considérés comme des points essentiels pour la surveillance de son état thermique, ainsi qu'une estimation de la température du fluide de refroidissement. Cet objectif est atteint au moyen d'une modélisation thermique du moteur, destinée à exprimer les échanges thermiques dans le moteur et comprenant à cet effet différentes températures comme variables du processus de modélisation.

Cette étape d'estimation itérative de températures est effectuée à partir de données d'entrée qui sont d'une part M signaux d'entrée associés à M paramètres de fonctionnement du moteur et d'autre part (N + 1) signaux d'entrée constitués par les (N + 1) valeurs estimées au cours de la précédente itération.

Selon l'invention, le procédé de commande comprend en outre une étape de comparaison de la valeur estimée pour la température du fluide de refroidissement et d'une valeur mesurée de ladite température, suivie d'une étape de correction des (N + 1) signaux résultant desdites estimations, sur la base du résultat de cette étape de comparaison. Le procédé peut en outre comprendre une deuxième étape de correction des M signaux d'entrée associés aux M paramètres de fonctionnement, également sur la base du résultat de l'étape de comparaison.

Le déroulement de ces étapes est opéré sous le contrôle du dispositif de commande qui incorpore à cet effet un programme d'ordinateur comprenant un jeu d'instructions de code de programme. Ce programme est enregistré sur un support, qui est lisible par un ordinateur ou un processeur supervisant la mise en oeuvre des étapes du procédé.

Ce procédé de commande est utilisable dans un véhicule automobile comprenant un circuit de refroidissement tel que décrit ci-dessus.

### REMARQUES FINALES

La description qui vient d'être faite en référence aux figures n'est cependant qu'une simple illustration de l'invention. Celle-ci peut être réalisée de différentes façons, en prévoyant par exemple une variante telle qu'indiquée ci-dessous.

Cette variante de réalisation consiste en la mise en place d'un deuxième étage de correction (31, 32, 33, 34), situé dans une voie dite d'action intégrale et représenté en trait interrompu sur la figure 2. Le signal d'écart Diff(t) obtenu en sortie du module de comparaison 23 est envoyé vers ce deuxième étage de correction, qui comprend un module de calcul intégral 31, un module de saturation 32, un (deuxième) module d'ajustement 33 et un (deuxième) module de correction 34. Le module 31 calcule l'intégrale du signal de sortie du module de comparaison 23. Le module de saturation 32 impose une limitation aux éventuels dépassements du module de calcul intégral 31. Le deuxième module d'ajustement 33 est similaire au premier module d'ajustement 24 et comprend par exemple, comme lui mais en nombre M cette fois, des unités de calcul 33_(1), ..., 33_(i), ..., 33_(M) en parallèle, représentant une fonction linéaire (action d'un gain constant, par exemple) ou une fonction non linéaire (utilisation de cartographies, par exemple). Le deuxième module de correction 34 est similaire au premier module de correction et comprend par exemple, comme lui mais en nombre M cette fois, des additionneurs 34_(1) à 34_(M) disposés respectivement dans les voies d'entrée du module 20, entre les sorties du module de présentation des données d'entrée et les entrées correspondantes du module 20. Ce deuxième module de correction 34 permet d'appliquer une correction dite intégrale aux signaux d'entrée du module 20.

On notera par ailleurs, que, bien que les dessins montrent diverses entités fonctionnelles sous la forme de blocs différents, ceci n'exclut nullement des implémentations dans lesquelles une seule entité effectue plusieurs fonctions, ou plusieurs entités effectuent collectivement une seule fonction.

Les remarques qui précèdent montrent que la description détaillée en référence aux figures illustre l'invention plutôt qu'elle ne la limite. Les signes de références n'ont aucun caractère limitatif. Les verbes « comprendre » et « comporter » éventuellement utilisés n'excluent pas la présence d'autres éléments ou d'autres étapes que ceux listés dans les revendications. Le mot « un » ou « une » précédant un élément ou une étape n'exclut pas la présence d'une pluralité de tels éléments ou de telles étapes.

## Revendications

1. Circuit de refroidissement (11) pour un moteur à combustion (100), comprenant une pompe de circulation d'un fluide de refroidissement, un dispositif de commande (15) apte à maintenir temporairement le circuit de refroidissement dans un état non actif à la suite d'un démarrage du moteur à combustion et à empêcher ainsi temporairement une circulation du fluide de refroidissement dans le circuit de refroidissement par arrêt de la pompe,
**caractérisé en ce que** ledit dispositif de commande (15) comprend :
un module d'estimation itérative de températures (20), apte à délivrer pendant l'arrêt temporaire de circulation du fluide de refroidissement, sur (N + 1) voies de sortie d'une part N valeurs estimées des températures respectives d'une pluralité de noeuds thermiques caractérisant chacun une température d'un élément physique solide ou liquide du moteur considérés comme des emplacements du moteur essentiels pour la surveillance de l'état thermique dudit moteur et d'autre part une (N + 1)-ième valeur qui est une valeur estimée de la température du fluide de refroidissement, N représentant un nombre entier, ce module comprenant la mise en oeuvre d'une modélisation des échanges thermiques se produisant entre les N noeuds thermiques considérés dans le moteur,
un module de présentation de données d'entrée (21, 26), apte à fournir, pendant l'arrêt temporaire de circulation du fluide de refroidissement, au module d'estimation itérative de températures (20) une première série de M signaux d'entrée, respectivement associés à M paramètres de fonctionnement du moteur, et une deuxième série de (N + 1) signaux d'entrée, constitués par les (N + 1) précédentes valeurs estimées disponibles, présentes en sortie dudit module d'estimation itérative de températures (20), M représentant un nombre entier,
un module de comparaison (23), apte à fournir pendant l'arrêt temporaire de circulation du fluide de refroidissement, un signal de différence entre la valeur estimée de la température du fluide de refroidissement et une valeur mesurée de ladite température,
un premier étage de correction (24, 25), apte à effectuer pendant l'arrêt temporaire de circulation du fluide de refroidissement, sur les (N + 1) voies de sortie du module d'estimation itérative de températures (20) une correction sur la base du signal de différence résultant de ladite comparaison, et
un deuxième étage de correction (31, 32, 33, 34), apte à effectuer sur les M signaux d'entrée des M voies d'entrée du module d'estimation itérative de températures (20) une deuxième correction sur la base du résultat de ladite comparaison.

2. Circuit de refroidissement selon la revendication 1, dans lequel le module de présentation de données d'entrée (21, 26) comprend un module d'initialisation (21), prévu pour fournir au module d'estimation itérative de températures (20) ladite première série de M signaux d'entrée, et un module de retardement (26), prévu pour fournir audit module d'estimation itérative de températures (20) ladite deuxième série de (N + 1) signaux d'entrée.

3. Circuit de refroidissement selon la revendication 2, dans lequel le premier étage de correction (24, 25) comprend d'une part un module d'ajustement (24), ledit ajustement étant obtenu par application d'une fonction au signal de différence disponible en sortie du module de comparaison (23) et ladite fonction étant une fonction linéaire, telle qu'une multiplication par une valeur de gain, ou une fonction non linéaire, telle qu'une correspondance à partir d'un tableau ou d'une cartographie, et d'autre part un module de correction (25), ladite correction étant respectivement effectuée dans chacune des (N + 1) voies de sortie du module d'estimation itérative de températures (20) à partir de (N + 1) signaux de sortie dudit module d'ajustement (24).

4. Circuit de refroidissement selon l'une des revendications 1 à 3, dans lequel ledit deuxième étage de correction (31, 32, 33, 34) comprend successivement un module (31) de calcul de l'intégrale du signal de différence délivré par le module de comparaison (23), un module (32) d'écrêtage du signal de sortie dudit module de calcul d'intégrale (31), un module d'ajustement (33), ledit ajustement étant obtenu par application d'une fonction au signal de sortie dudit module d'écrêtage (32) et ladite fonction étant une fonction linéaire, telle qu'une multiplication par une valeur de gain, ou une fonction non linéaire, telle qu'une correspondance à partir d'un tableau ou d'une cartographie, et un module de correction (34), ladite correction étant respectivement effectuée dans chacune des M voies d'entrée du module d'estimation itérative de températures (20) à partir de M signaux de sortie dudit module d'ajustement (33).

5. Procédé de commande d'un circuit de refroidissement (11) comprenant une pompe de circulation d'un fluide de refroidissement pour un moteur à combustion (100), dans lequel le circuit de refroidissement est maintenu temporairement dans un état non actif à la suite d'un démarrage du moteur à combustion en empêchant ainsi temporairement une circulation du fluide de refroidissement dans le circuit de refroidissement par arrêt de la pompe,
**caractérisé en ce que** le procédé comprend pendant l'arrêt temporaire de circulation du fluide de refroidissement :
une étape d'estimation itérative de températures, prévue pour effectuer une estimation itérative de la valeur de la température du fluide de refroidissement et des estimations itératives des valeurs de température en une pluralité N de noeuds thermiques considérés comme des emplacements du moteur essentiels pour la surveillance de l'état thermique dudit moteur, N représentant un nombre entier,
une étape de présentation de données d'entrée, prévue pour présenter à l'étape d'estimation itérative de températures d'une part une première série de M signaux d'entrée, respectivement associés à M paramètres de fonctionnement du moteur, et d'autre part une deuxième série de (N + 1) signaux d'entrée, constitués par les (N + 1) dernières valeurs estimées disponibles après la précédente étape d'estimation itérative de températures, M représentant un nombre entier,
une étape de comparaison, dans laquelle un signal de différence entre la valeur estimée de la température du fluide de refroidissement et une valeur mesurée de ladite température est fourni,
une première étape de correction des (N + 1) estimations de sortie, dans laquelle une première correction est effectuée sur les (N + 1) signaux de sortie disponibles après l'étape d'estimation itérative de températures, sur la base du résultat de ladite comparaison, et
une deuxième étape de correction des M signaux d'entrée, dans laquelle une deuxième correction est effectuée sur les M signaux d'entrée avant l'étape d'estimation itérative de températures, sur la base du résultat de ladite comparaison.

6. Programme d'ordinateur comprenant un jeu d'instructions de code de programme enregistré sur un support lisible par un ordinateur, mettant en oeuvre les étapes du procédé d'estimation de températures selon la revendication 5 lorsque ledit programme fonctionne sur un ordinateur.

7. Véhicule automobile comprenant, à son bord, un circuit de refroidissement de moteur à combustion conforme à l'une quelconque des revendications 1 à 4.

## Patentansprüche

1. Kühlkreislauf (11) für eine Brennkraftmaschine (100), der eine Umwälzpumpe eines Kühlmittels, eine Steuervorrichtung (15), die geeignet ist, um den Kühlkreislauf vorübergehend in einem inaktiven Zustand im Anschluss an ein Starten der Brennkraftmaschine zu halten und daher vorübergehend eine Zirkulation des Kühlmittels in dem Kühlkreislauf durch Stoppen der Pumpe zu verhindern, umfasst,
**dadurch gekennzeichnet, dass** die Steuervorrichtung (15) Folgendes umfasst:
ein Modul zum iterativen Schätzen von Temperaturen (20), das geeignet ist, um während des vorübergehenden Zirkulationsstillstands der Kühlflüssigkeit auf (N+1) Ausgangskanälen einerseits N geschätzte Werte der jeweiligen Temperaturen einer Vielzahl von Wärmeknoten, die jeweils eine Temperatur eines festen oder flüssigen physischen Elements der betreffenden Maschine, die als Stellen der Maschine betrachtet werden, die für die Überwachung des Wärmezustands der Maschine wesentlich sind, und andererseits einen (N+1)-ten Wert, der ein geschätzter Wert der Temperatur der Kühlflüssigkeit ist, zu liefern, wobei N eine Ganzzahl darstellt, wobei dieses Modul das Umsetzen einer Modellierung der Wärmeaustausche umfasst, die zwischen den N Wärmeknoten, die in der Maschine betrachtet werden, auftreten,
ein Modul zur Präsentation von Eingangsdaten (21, 26), das geeignet ist, um während des vorübergehenden Zirkulationsstillstands des Kühlmittels dem Modul zur iterativen Schätzung von Temperaturen (20) eine erste Reihe von M Eingangssignalen zu senden, die jeweils mit M Betriebsparametern der Maschine assoziiert sind,
sowie eine zweite Reihe von (N+1) Eingangssignalen, die aus den (N+1) vorhergehenden verfügbaren geschätzten Werten bestehen, die am Ausgang des Moduls zur iterativen Schätzung von Temperaturen (20) vorhanden sind, wobei M eine Ganzzahl darstellt,
ein Vergleichsmodul (23), das geeignet ist, um während des vorübergehenden Zirkulationsstillstands des Kühlmittels ein Unterschiedssignal zwischen dem geschätzten Wert der Temperatur des Kühlmittels und einem Messwert der Temperatur zu liefern,
eine erste Korrekturstufe (24, 25), die geeignet ist, um während des vorübergehenden Zirkulationsstillstands des Kühlmittels auf den (N+1) Ausgangskanälen des Moduls zur iterativen Schätzung von Temperaturen (20) eine Korrektur auf der Basis des Unterschiedssignals, das aus dem Vergleich resultiert, durchzuführen, und
eine zweite Korrekturstufe (31, 32, 33, 34), die geeignet ist, um auf den M Eingangssignalen der M Eingangskanäle des Moduls zur iterativen Schätzung von Temperaturen (20) eine zweite Korrektur auf der Basis des Resultats des Vergleichs auszuführen.

2. Kühlkreislauf nach Anspruch 1, wobei das Modul zur Präsentation von Eingangsdaten (21, 26) ein Initialisierungsmodul (21) umfasst, das vorgesehen ist, um dem Modul zur iterativen Schätzung von Temperaturen (20) die erste Reihe von M Eingangssignalen zu liefern, und ein Verzögerungsmodul (26), das vorgesehen ist, um dem Modul zur iterativen Schätzung von Temperaturen (20) die zweite Reihe von (N+1) Eingangssignalen zu liefern.

3. Kühlkreislauf nach Anspruch 2, wobei die erste Korrekturstufe (24, 25) einerseits ein Einstellmodul (24) umfasst, wobei die Einstellung durch Anwenden einer Funktion an das Unterschiedssignal, das am Ausgang des Vergleichsmoduls (23) verfügbar ist, erhalten wird, und wobei die Funktion eine lineare Funktion ist, wie zum Beispiel eine Multiplikation mit einem Verstärkungswert, oder eine nicht lineare Funktion, wie zum Beispiel eine Entsprechung ausgehend von einer Tabelle oder einer Kartographie, und andererseits ein Korrekturmodul (25), wobei die Korrektur jeweils in jedem der (N+1) Kanäle des Moduls zur iterativen Schätzung von Temperaturen (20) ausgehend von (N+1) Ausgangssignalen des Einstellmoduls (24) ausgeführt wird.

4. Kühlkreislauf nach einem der Ansprüche 1 bis 3, wobei die zweite Korrekturstufe (31, 32, 33, 34) nacheinander ein Modul (31) zum Berechnen des Integrals des Unterschiedssignals, das von dem Vergleichsmodul (23) geliefert wird, ein Modul (32) zur Scheitelwertbegrenzung des Ausgangssignals des Moduls zum Berechnen des Integrals (31), ein Einstellmodul (33), umfasst, wobei das Einstellen durch Anwenden einer Funktion auf das Ausgangssignal des Moduls (32) zur Scheitelwertbegrenzung erhalten wird, und die Funktion eine lineare Funktion ist, wie zum Beispiel eine Multiplikation mit einem Verstärkungswert ist, oder eine nicht lineare Funktion, wie zum Beispiel eine Entsprechung ausgehend von einer Tabelle oder einer Kartographie, und ein Korrekturmodul (34), wobei die Korrektur jeweils in jedem der M Eingangskanäle des Moduls zur iterativen Schätzung von Temperaturen (20) ausgehend von M Ausgangssignalen des Einstellmoduls (33) ausgeführt wird.

5. Verfahren zum Steuern eines Kühlkreislaufs (11), der eine Zirkulationspumpe eines Kühlmittels für eine Brennkraftmaschine (100) umfasst, wobei der Kühlkreislauf vorübergehend in einem inaktiven Zustand im Anschluss an ein Starten der Brennkraftmaschine gehalten wird, indem daher vorübergehend eine Zirkulation des Kühlmittels in dem Kühlkreislauf durch Stoppen der Pumpe verhindert wird,
**dadurch gekennzeichnet, dass** das Verfahren während des vorübergehen Zirkulationsstillstands des Kühlmittels Folgendes umfasst:
einen Schritt des iterativen Schätzens von Temperaturen, der vorgesehen ist, um eine iterative Schätzung des Werts der Temperatur des Kühlmittels auszuführen, und iterative Schätzungen der Temperaturwerte an einer Vielzahl von N Wärmeknoten, die als Stellen der Maschine betrachtet werden, die für die Überwachung des Wärmezustands der Maschine wesentlich sind, wobei N eine Ganzzahl darstellt, auszuführen,
einen Schritt des Präsentierens von Eingangsdaten, der vorgesehen ist, um bei dem Schritt der iterativen Schätzung von Temperaturen einerseits eine erste Reihe von M Eingangssignalen zu präsentieren, die jeweils mit M Betriebsparametern der Maschine zusammenhängen, und andererseits eine zweite Reihe von (N+1) Eingangssignalen, die aus den (N+1) letzten geschätzten Werten bestehen, die nach dem vorhergehenden Schritt der iterativen Schätzung von Temperaturen verfügbar sind, wobei M eine Ganzzahl darstellt,
einen Vergleichsschritt, bei dem ein Unterschiedsignal zwischen dem geschätzten Wert der Temperatur des Kühlmittels und einem Messwert der Temperatur geliefert wird,
einen ersten Korrekturschritt der (N+1) Ausgangsschätzungen, wobei eine erste Korrektur auf den (N+1) Ausgangssignalen, die nach dem Schritt der iterativen Schätzung von Temperaturen verfügbar sind, auf der Basis des Resultats des Vergleichs ausgeführt wird, und
einen zweiten Korrekturschritt der M Eingangssignale, bei dem eine zweite Korrektur auf den M Eingangssignalen vor dem Schritt des iterativen Schätzens von Temperaturen auf der Basis des Resultats des Vergleichs ausgeführt wird.

6. Computerprogramm, das einen Satz von Programmcodeanweisungen umfasst, die auf einem Träger, der von einem Computer gelesen werden kann, gespeichert sind, das die Schritte des Verfahrens zum Schätzen von Temperaturen nach Anspruch 5 ausführt, wenn das Programm auf einem Computer läuft.

7. Kraftfahrzeug, das an seinem Bord einen Kühlkreislauf für Brennkraftmaschine nach einem der Ansprüche 1 bis 4 umfasst.

## Claims

1. A cooling circuit (11) for an internal combustion engine (100), including a circulation pump of a coolant, a control device (15) able to temporarily maintain the cooling circuit in a non-active state following a start of the internal combustion engine and to thus temporarily prevent a circulation of the coolant in the cooling circuit by stoppage of the pump,
**characterized in that** said control device (15) includes:
an iterative estimation module of temperatures (20), able to deliver during the temporary stopping of circulation of the coolant, on (N + 1) outlet paths on the one hand N estimated values of the respective temperatures of a plurality of thermal nodes each characterizing a temperature of a solid or liquid physical element of the engine concerned as sites of the engine essential for the monitoring of the thermal state of said engine and, on the other hand, a (N +1)th value which is an estimated value of the temperature of the coolant, N representing a whole number, this module including the implementation of a modelling of the thermal exchanges occurring between the N thermal nodes concerned in the engine,
a presentation module of input data (21, 26), able to provide, during the temporary stoppage of circulation of the coolant, to the iterative estimation module of temperatures (20) a first series of M input signals, respectively associated with M operating parameters of the engine, and a second series of (N + 1) input signals, constituted by the (N + 1) preceding available estimated values, present at the output of said iterative estimation module of temperatures (20), M representing a whole number,
a comparison module (23), able to provide during the temporary stoppage of circulation of the coolant a difference signal between the estimated value of the temperature of the coolant and a measured value of said temperature,
a first correction stage (24, 25), able to carry out during the temporary stoppage of circulation of the coolant, on the (N + 1) outlet paths of the iterative estimation module of temperatures (20) a correction based on the difference signal resulting from said comparison, and
a second correction stage (31, 32, 33, 34), able to carry out on the M input signals of the M input paths of the iterative estimation module of temperatures (20) a second correction on the basis of the result of said comparison.

2. The cooling circuit according to Claim 1, in which the input data presentation module (21, 26) includes an initialization module (21), provided to supply to the iterative estimation module of temperatures (20) said first series of M input signals, and a delay module (26), provided to supply to said iterative estimation module of temperatures (20) said second series of (N + 1) input signals.

3. The cooling circuit according to Claim 2, in which the first correction stage (24, 25) includes on the one hand an adjustment module (24), said adjustment being obtained by application of a function to the difference signal available at the output of the comparison module (23) and said function being a linear function, such as a multiplication by a gain value, or a non-linear function, such as a correspondence from a table or from a mapping, and on the other hand a correction module (25), said correction being respectively carried out in each of the (N + 1) output paths of the iterative estimation module of temperatures (20) from (N + 1) output signals of said adjustment module (24).

4. The cooling circuit according to one of Claims 1 to 3, in which said second correction stage (31, 32, 33, 34) includes successively a calculation module (31) of the integral of the difference signal delivered by the comparison module (23), a clipping module (32) of the output signal of said integral calculation module (31), an adjustment module (33), said adjustment being obtained by application of a function to the output signal of said clipping module (32) and said function being a linear function, such as a multiplication by a gain value, or a non-linear function, such as a correspondence from a table or from a mapping, and a correction module (34), said correction being respectively carried out in each of the M input paths of the iterative estimation module of temperatures (20) from M output signals of said adjustment module (33).

5. A control method of a cooling circuit (11) including a circulation pump of a coolant for an internal combustion engine (100), in which the cooling circuit is maintained temporarily in a non-active state following a start of the internal combustion engine by thus temporarily preventing a circulation of the coolant in the cooling circuit by stoppage of the pump,
**characterized in that** the method includes during the temporary stoppage of circulation of the coolant:
a step of iterative estimation of temperatures, provided to carry out an iterative estimation of the value of the temperature of the coolant and iterative estimations of the temperature values in a plurality N of thermal nodes concerned as essential sites of the engine for the monitoring of the thermal state of said engine, N representing a whole number,
a step of presentation of input data, provided to present at the step of iterative estimation of temperatures on the one hand a first series of M input signals, respectively associated with M operating parameters of the engine, and on the other hand a second series of (N + 1) input signals, constituted by the (N + 1) last available estimated values after the preceding step of iterative estimation of temperatures, M representing a whole number,
a comparison step, in which a difference signal between the estimated value of the temperature of the coolant and a measured value of said temperature is provided,
a first correction step of the (N + 1) output estimations, in which a first correction is carried out on the (N + 1) output signals available after the step of iterative estimation of temperatures, on the basis of the result of said comparison, and
a second correction step of the M input signals, in which a second correction is carried out on the M input signals before the step of iterative estimation of temperatures, on the basis of the result of said comparison.

6. A computer program including a set of program code instructions stored on a computer-readable medium, implementing the steps of the method of estimation of temperatures according to Claim 5 when said program operates on a computer.

7. A motor vehicle including, on board, an internal combustion engine cooling circuit according to any one of Claims 1 to 4.
